# EUROPÄISCHE PATENTSCHRIFT

(11) **EP 0 937 799 B1**
(45) Veröffentlichungstag und Bekanntmachung des Hinweises auf die Patenterteilung: **11.07.2001**
(21) Anmeldenummer: 98124098.9
(22) Anmeldetag: 18.12.1998
(51) Int. Cl.: D03D 51/34, D03D 47/30

(54) **Webmaschine, insbesondere mit pneumatischem Schussfadeneintrag**
Loom, particularly with pneumatic weft thread insertion
Métier à tisser, en particulier avec insertion pneumatique de la trame

(30) Priorität: 27.01.1998 DE 19802910
(43) Veröffentlichungstag der Anmeldung: 25.08.1999
(73) Patentinhaber: LINDAUER DORNIER GESELLSCHAFT M.B.H, 88129 Lindau (DE)
(72) Erfinder: Reinhardt, Herbert, 88147 Achberg (DE); Czura, Peter, 88239 Wangen (DE)

(56) Entgegenhaltungen:
- DE-C- 4 443 899
- DE-C- 19 545 839
- FR-A- 2 494 731

## Beschreibung

Die Erfindung betrifft eine Webmaschine mit einem einen Schußfadeneintragskanal aufweisenden Webblatt, das mit einer Blattleiste verbunden ist, und wobei das Webblatt abwechselnd aus einer Schußfadeneintragsposition in eine Schußfadenanschlagposition schwinkt, mit wenigstens einem ausgangsseitig des Schußfadeneintragkanals stationär in der Schußfadeneintragsposition angeordneten Rietfüllstück, das einen Schußfadenkanal besitzt, mit wenigstens einer in der Schußfadenanschlagposition ausgangsseitig des Webblattes vorhandenen Einrichtung zum Schneiden eines an die Anschlagkante eines Gewebes angeschlagenen Schußfadens, mit wenigstens einer Einrichtung zum Bilden einer Einlegekante an dem Gewebe und mit wenigstens einem ausgangsseitig des Schußfadeneintragkanals angeordneten und den korrekten Eintrag des Schußfadens detektierenden Schußfadenwächter.

Eine Webmaschine mit einem wenigstens ausgangsseitig des Eintragkanals eines Webblattes stationär in der Schußfadeneintragsposition angeordneten Rietfüllstück ist aus der europäischen Patentschrift 0 532 931 bekannt.

Zur Überwachung des korrekten Eintrags eines Schußfadens ist in bekannter Weise ausgangsseitig des Schußfadeneintragkanals ein erster Schußfadenwächter vorhanden, der entweder im Endbereich des hin- und her schwingenden Webblattes integriert ist, oder der ausgangsseitig des Schußfadeneintragkanals und beabstandet vom Webblatt in einem mit der Blattleiste verbundenen Hilfswebblatt angeordnet ist.
Ein solches Hilfswebblatt ist aus der FR-PS 2 494 731 bekannt, das neben dem ersten Schußfadenwächter in der Ebene des Schußfadeneintrags beabstandet einen zweiten Schußfadenwächter besitzt. Ein solches Hilfswebblatt mit einem Schußfadenwächter im Eingangs- und Ausgangsbereich des Fadenkanals ist mit der Blattleiste beabstandet vom Webblatt verbunden.
Die Verwendung eines derartigen Hilfswebblattes ist im Zusammenhang mit einer Vorrichtung zum Bilden einer Einlegekante ungeeignet, weil insbesondere Mittel zum Gestreckthalten des eingetragenen Schußfadens nach dem ersten Schußfadenwächter nicht vorgesehen sind.

Aus der DE 195 45 839 C ist eine Webmaschine gemäß dem Oberbegriff des Anspruchs bekannt, die wenigstens eine Kombination aus Schneidvorrichtung und Einleger besitzt.
In der Position des Schußfadeneintragens ist wenigstens ausgangsseitig vom Schußfadeneintragkanals des Webblattes ein Rietfüllstück stationär angeordnet.
Dem stationären Rietfüllstück ist ein Hilfswebblatt zum Ausbilden einer sogenannten Fangleiste nachgeordnet. Das Hilfswebblatt führt zum Zwecke des Schußfadeneintragens und -anschlagens die gleichen Schwingbewegungen aus wie das Webblatt. In dem Hilfswebblatt, das einen Schußfadenkanal besitzt, ist ausgangsseitig des Schußfadens wenigstens ein Schußfadenwächter integriert, der der Webmaschinensteuerung den korrekten Eintrag des Schußfadens detektiert.
Aufgrund der Tatsache, daß der wenigstens eine Schußfadenwächter ausgangsseitig des Schußfadens im Hilfsriet angeordnet ist, muß das freie Ende des eingetragenen Schußfadens mindestens eine solche Länge aufweisen, daß das Ende den ersten Schußfadenwächter passiert. Diese Schußfadenwächteranordnung führt dazu, daß ein Schußfadenabfall von mehreren Millimetern entsteht.

Aufgabe der Erfindung ist es daher, Maßnahmen zu treffen, die den vorgenannten Schußfadenabfall nicht entstehen lassen.

Erfindungsgemäß wird die Aufgabe dadurch gelöst, daß der wenigstens erste Schußfadenwächter in dem ausgangsseitig des Schußfadeneintragkanals stationär angeordneten Rietfüllstück integriert ist.

Mit der erfindungsgemäßen Lösung wird eine Reduzierung des Schußfadenabfalls erreicht, die mindestens dem Längenmaß des in dem Rietfüllstück integrierten ersten Schußfadenwächters entspricht.

Die Erfindung wird nachfolgend anhand eines Ausführungsbeispiels erläutert.

Es zeigen:
- Figur 1: die Draufsicht einer schematisch dargestellten Webmaschine nach dem Stand der Technik,
- Figur 2: die Draufsicht einer schematisch dargestellten Webmaschine mit der erfindungsgemäßen Schußfadenwächteranordnung und der nachgeordneten technischen Einheit.

Die Figur 1 zeigt eine schematische Draufsicht einer Webmaschine mit einer Unterkette 19, mit einem Webblatt 2, mit einem eintragsseitig des Webblattes angeordneten ersten Rietfüllstück 3 mit Schußfadenkanal 3a, mit einer vor dem ersten Rietfüllstück 3 angeordneten pneumatisch wirkenden Schußfadeneintragsvorrichtung und mit einer vor der Anschlagkante 13a eines Gewebes angeordneten Gewebestütze 18. Nach dem Webblatt 2 ist ausgangsseitig des Schußfadeneintragkanals 2a ein zweites Rietfüllstück 6 mit Schußfadenkanal 6a, ferner ein Hilfswebblatt 7 mit Schußfadenkanal 7a und eine Schußfadenstreck- und -detektiereinrichtung 10 angeordnet.
Beim Eintragen des Schußfadens 5 in den Schußfadeneintragskanal 2a des Webblattes 2 quert der Schußfaden 5 das erste stationär in der Schußfadeneintragsposition 11a angeordnete erste Rietfüllstück 3, nachfolgend den Schußfadeneintragskanal 2a des sich in der Eintragsposition 11a befindenden Webblattes 2 und durchquert sodann ausgangsseitig des Schußfadeneintragkanals 2a den Fadenkanal 6a des zweiten Rietfüllstückes 6.
Nach dem zweiten Rietfüllstück 6 ist das Hilfswebblatt 7 mit einem ersten Fadenwächter 8 angeordnet, wobei das Hilfswebblatt 7 zur Ausbildung einer sogenannten Fangleiste dient. Der Schußfaden 5 gelangt nachfolgend durch den Fadenkanal 7a des Hilfswebblattes 7 und wird mittels der Schußfadenstreck- und -detektiereinrichtung gestreckt. Das Hilfswebblatt 7 und die Schußfadenstreck- und -detektiereinrichtung 10 mit einem Schußfadenwächter 10a ist ebenso wie das Webblatt 2 fest mit der die Schwingbewegungen des Webblattes 2 in Richtung des Doppelpfeiles 11 ausführenden Blattleiste (nicht dargestellt) verbunden.

Der in dem Hilfswebblatt 7 integrierte erste Schußfadenwächter 8 signalisiert der Webmaschinensteuerung 12 über die Leitung 8b die Ankunft des eingetragenen Schußfadens 5.
Der erste Schußfadenwächter 8 kann dabei ausgangs- oder eingangsseitig des Hilfswebblattes 7 angeordnet sein.
Für den Fachmann wird hier deutlich, daß neben der notwendigen Schußfadenlänge zum Herstellen der sogenannten Fangleiste 9 ein weiterer Längenabschnitt (L) erforderlich ist, um ein Detektieren der Schußfadenankunft bzw. ein Detektieren des korrekten Schußfadeneintrags durch den ersten Schußfadenwächter 8 sicherzustellen.
Gemäß dem angegebenen Stand der Technik ist ausgangsseitig des Hilfswebblattes 7 eine Schußfadenstreck- und -detektiereinrichtung 10 vorgesehen, die einen zweiten Schußfadenwächter 10a umfaßt. Der Schußfadenwächter 10a löst bei Auftreten sogenannter Langschüsse oder Schußplatzer eine Unterbrechung des Webprozesses in Verbindung mit der Webmaschinensteuerung 12 aus.

In Figur 2 ist gemäß der Erfindung der erste Schußfadenwächter 8 in dem stationären Rietfüllstück 6 integriert, das in der Schußfadeneintragsposition 11a unmittelbar ausgangsseitig des Schußfadeneintragkanals 2a angeordnet ist. Ausgangsseitig des Schußfadenkanals 6a vom Rietfüllstück 6 ist eine aus der Kombination eines an sich bekannten Hilfswebblattes 7 mit einer an sich bekannten Schußfadenstreck- und-detektiereinrichtung 10 bestehende technische Einheit angeordnet, die in gleicher Weise wie das Webblatt 2 fest mit der Blattleiste der Webmaschine 1 verbunden ist.
Die erfindungsgemäße Anordnung des ersten Schußfadenwächters 8 in dem Rietfüllstück 6 bewirkt damit eine Einsparung an Schußfadenlänge, die der Länge (L) des im Rietfüllstück 6 integrierten Schußfadenwächters 8 gemäß Figur 1 entspricht.
Mit der erfindungsgemäßen Lösung wird ferner der Vorteil erreicht, daß die zur Webmaschinensteuerung 12 führenden Signalleitungen 8a, 8b des Schußfadenwächters 8 keiner dynamischen Beanspruchung unterliegen und damit die Gefahr des Kabelbruches weitgehend ausgeschlossen ist.
Die Betriebsweise der Webmaschine nach erfolgtem Schußfadeneintrag in der dargestellten Schußfadeneintragsposition 11a ist nun wie folgt:

Das Webblatt 2 bewegt sich zusammen mit der Schußfadeneintragsvorrichtung 4 und der aus dem Hilfswebblatt 7 und der Schußfadenstreck- und -detektiereinrichtung 10 bestehenden technischen Einheit, in der der Schußfaden 5 gestreckt gehalten wird, in die Schußfadenanschlagposition 11b des Webblattes 2, d.h. der Schußfaden 5 wird hier an die Anschlagkante 13a des Gewebes 13 angeschlagen und nachfolgend durch eine Schere 14 geschnitten, die einerseits zwischen der Schußfadeneintragsvorrichtung 4 und einer Einlegevorrichtung 15 positioniert ist und durch eine Schere 16 geschnitten, die andererseits zwischen einer Einlegevorrichtung 17 und der technischen Einheit 7,10 positioniert ist. Von der an sich bekannten Einlegevorrichtung 15,17 werden die Enden des angeschlagenen Schußfadens 5 erfaßt, in ein nachfolgendes Webfach zurückgeführt und mit einem weiteren Schußfaden fest an die Gewebekante 13a angeschlagen.

### ZEICHNUNGS-LEGENDE

- 01: Webmaschine
- 02: Webblatt
- 02a: Schußfadeneintragskanal
- 03: erstes Rietfüllstück
- 03a: Schußfadenkanal
- 04: Schußfadeneintragsvorrichtung
- 05: Schußfaden
- 06: zweites Rietfüllstück
- 06a: Schußfadenkanal
- 07: Hilfswebblatt
- 07a: Schußfadenkanal
- 08: erster Schußfadenwächter
- 08a: Signalleitung
- 08b: Signalleitung
- 09: Fangleiste
- 10: Schußfadenstreck- und -detektiereinrichtung
- 10a: zweiter Schußfadenwächter
- 10b: Signalleitung
- 10c: Signalleitung
- 11: Doppelpfeil
- 11a: Eintragsposition
- 11b: Anschlagposition
- 12: Webmaschinensteuerung
- 13: Gewebe
- 13a: Anschlagkante
- 14: Schere
- 15: Einlegevorrichtung
- 16: Schere
- 17: Einlegevorrichtung
- 18: Gewebetisch
- 19: Unterkette

## Patentansprüche

1. Webmaschine, insbesondere mit pneumatischem Schußfadeneintrag, mit einem einen Schußfadeintragskanal (2a) aufweisenden Webblatt (2), das mit einer Blattleiste verbunden ist, und wobei das Webblatt (2) abwechselnd aus einer Schußfadeneintragsposition (11a) in eine Schußfadenanschlagposition (11b) schwenkt, mit wenigstens einem ausgangsseitig des Schußfadeneintragkanals (2a) stationär in der Schußfadeneintragsposition angeordneten Rietfüllstück (6), das einen Schußfadenkanal (6a) besitzt, mit wenigstens einer in der Schußfadenanschlagposition (11b) ausgangsseitig des Webblattes (2) vorhandenen Einrichtung (16) zum Schneiden eines an die Anschlagkante eines Gewebes angeschlagenen Schußfadens (5), mit wenigstens einer Einrichtung (17) zum Bilden einer Einlegekante an dem Gewebe und mit wenigstens einem ausgangsseitig des Schußfadeneintragkanals (2a) angeordneten und den korrekten Eintrag des Schußfadens (5) detektierenden Schußfadenwächter (8), **dadurch gekennzeichnet,** daß der wenigstens eine Schußfadenwächter (8) im stationären Rietfüllstück (6) angeordnet ist.

## Claims

1. Loom, in particular having pneumatic weft thread insertion, having a weaving reed (2), which has a weft thread insertion duct (2a) and which is connected to a reed strip, and wherein the weaving reed (2) pivots alternately out of a weft thread insertion position (11a) into a weft thread beating-up position (11b), and having at least one reed filler element (6), which is arranged at the outlet side of the weft thread insertion duct (2a) in a stationary manner in the weft thread insertion position and which has a weft thread duct (6a), and having at least one device (16), which is located in the weft thread beating-up position (11b) at the outlet side of the weaving reed (2), for cutting a weft thread (5), which is beaten up at the beating-up edge of a fabric, and having at least one device (17) for forming an insertion edge on the fabric and having at least one weft thread stop motion device (8), which is arranged at the outlet side of the weft thread insertion duct (2a) and which detects the correct insertion of the weft thread (5), characterised in that the at least one weft thread stop motion device (8) is arranged in the stationary reed filler element (6).

## Revendications

1. Machine à tisser comprenant, en particulier, un dispositif d'insertion pneumatique de la duite, comprenant un peigne (2), qui est muni d'un canal d'insertion de la duite (2a) et qui est assemblé à une barre de guidage du peigne, et le peigne (2) oscillant alternativement d'une position d'insertion de la duite (11a) vers une position de butée de la duite (11b), comprenant au moins un empeigneur (6), qui est disposé, du côté de la sortie du canal d'insertion de la duite (2a), de manière immobile dans la position d'insertion de la duite et qui est muni d'un canal pour fil de trame (6a), comprenant au moins un dispositif (16), qui est destiné à couper un fil de trame (5), entrant en butée contre la lisière d'arrêt d'un tissu, et qui est disposé dans la position de butée de la duite (llb) du côté de la sortie du peigne (2), comprenant au moins un dispositif (17) destiné à former une lisière d'insertion sur le tissu et comprenant au moins un casse-trame (8), qui est disposé du côté de la sortie du canal d'insertion de la duite (2a) et qui est destiné à détecter l'insertion correcte du fil de trame (5), caractérisée en ce que le casse-trame (8), au moins au nombre d'un, est monté dans l'empeigneur (6) immobile.
